# FASCICULE DE BREVET EUROPEEN

(11) **EP 2 331 431 B1**
(45) Date de publication et mention de la délivrance du brevet: **08.05.2013**
(21) Numéro de dépôt: 09740445.3
(22) Date de dépôt: 07.08.2009
(51) Int. Cl.: B65D 83/08

(54) **BOITE D'EMBALLAGE POUR LE STOCKAGE ET LA DISTRIBUTION DE MATERIAUX D'ESSUYAGE PREDECOUPES ET PLIES EN Z A SORTIE HORIZONTALE**
SPENDERBEHÄLTNIS ZUR AUFBEWAHRUNG UND HORIZONTALEN AUSGABE VON Z-FÖRMIG GEFALTETEM UND VORKONFEKTIONIERTEM AUFWISCHMATERIAL
PACKAGING BOX FOR STORING AND DISPENSING Z-FOLDED PRECUT WIPING MATERIALS WITH A HORIZONTAL OUTLET

(30) Priorité: 23.09.2008 FR 0856369
(43) Date de publication de la demande: 15.06.2011
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: PCT/FR2009/051569
(87) Numéro de publication internationale: WO 2010/034914

(56) Documents cités:
- EP-A- 0 352 534
- DE-U1- 8 515 723
- FR-A- 2 591 199
- US-A- 4 681 226

## Description

L'invention se rattache au secteur technique des appareils et distributeurs de matériaux d'essuyage du type essuie-mains, essuie-tout, mouchoirs et produits similaires.

L'invention se rattache aussi aux boites de conditionnement des matériaux d'essuyage et d'hygiène.

Il est connu de réaliser des boites en carton dans lesquelles sont disposés des matériaux d'essuyage et/ou d'hygiène, ces boites étant agencées avec une découpe permettant la saisie de formats de bandes de matériaux à l'état prédécoupé, plié ou enchevêtré.

On connaît par les brevets FR2591199 et EP 0352534 des boîtes d'emballage selon le préambule de la revendication 1. On cite pour information au titre de l'art antérieur les brevets DE 8515723U et US 4681226.

Le problème posé réside dans la capacité très insuffisante de ce type de conditionnement en termes de volume et quantité de matériaux à distribuer. En outre, ces conditionnements sont de configurations parallélépipédiques et le gerbage de plusieurs d'entre eux n'est guère pratique, car il y a soit empêchement à l'accès d'ouverture pour le prélèvement du matériau, soit et le plus souvent un désalignement des conditionnements entre eux.

La démarche du Demandeur a donc été de rechercher une nouvelle conception de boites d'emballage qui permettent à l'utilisateur de pouvoir saisir facilement un volume plus conséquent de matériaux d'essuyage, et en assurant aussi un rangement correct des boites d'emballage entre elles.

La solution apportée par le Demandeur répond à ces objectifs, et est simple à réaliser.

Selon une première caractéristique de l'invention, la boite d'emballage pour le stockage et la distribution de matériaux d'essuyage prédécoupés, du type présentant une forme finale parallélépipédique et réalisée à partir d'un corps monobloc présentant une pluralité de flancs articulés les uns aux autres par des lignes de pliure, du type présentant un corps comprenant une face avant avec des flancs latéraux en deux parties pour constituer un rabat après repliage, la partie repliée se trouvant en retrait en hauteur par rapport à l'extrémité supérieure de la partie, les flancs latéraux extérieurs étant plus hauts que les flancs avant et arrière, caractérisé en ce que la paroi avant et le flanc supérieur parfaitement plat dudit corps sont aménagés le long de leur ligne de pliure avec une découpe rectangulaire définissant un pan coupé à 45°, et en ce que la paroi avant présente avec la face de fond une seconde découpe rectangulaire définissant un pan coupé à 45°, lesdits pans coupés autorisant la préhension de la bande de matériaux en amont des pattes formant butée de séparation des formats disposés sur un volet supérieur de la boite.

Ces caractéristiques et d'autres encore ressortiront bien de la suite de la description.

Pour fixer l'objet de l'invention illustrée d'une manière non limitative aux figures des dessins où :
- la figure 1 est une vue en perspective de ¾ illustrant le gerbage de deux boites d'emballage selon l'invention.
- la figure 2 est une vue semblable à la figure 1, les deux boites étant introduites dans une armoire de rangement.
- la figure 3 est une vue en perspective de ¾ de la boite d'emballage selon l'invention à l'état déplié.
- les figures 4 et 5 sont des vues selon la figure 3 de la boite d'emballage en cours de pliage successif.
- la figure 6 est une vue de la boite d'emballage à l'état plié.

Afin de rendre plus concret l'objet de l'invention, on le décrit maintenant d'une manière non limitative illustrée aux figures des dessins.

La boite d'emballage selon l'invention est référencée dans son ensemble par (B). Elle est de forme finale parallélépipédique et est réalisée de préférence en carton. Elle est susceptible de recevoir intérieurement un matériau d'essuyage (M) à l'état prédécoupé et plié en Z qui est destiné à être sorti de chacune des boites par traction de l'opérateur et sectionnement d'un format.

La boite ainsi réalisée comprend d'une manière monobloc un corps en carton présentant une pluralité de flancs articulés les uns aux autres par des lignes de pliure.

Le corps (1) comprend une face avant (1.1) de configuration carrée ou rectangulaire à partir duquel sont disposés une pluralité de flancs. Des flancs latéraux (1b) en deux parties (1b1-1b2) sont destinés à former après rabat l'un sur l'autre les parois latérales de l'emballage. Un espace est défini entre lesdites parties (1b1-1b2) après repliage, ce qui autorise l'insertion de pattes (1c1) formant un secteur angulaire et disposé en extrémité du flanc supérieur (1c) constituant après repliage un plan horizontal.

Par ailleurs, et selon une disposition importante de l'invention, la partie repliée (1b2) se trouve en léger retrait en hauteur par rapport à l'extrémité supérieure de la partie (1b1). Un espace de l'ordre de 2 à 5 mm est établi, afin de supporter le poids de la ou des boites de dessus sans faire pression sur les surfaces de passage de la bande de matériau. Ainsi, les parois latérales sont de hauteur supérieure aux parois avant et arrière de la boite d'emballage.

Entre la paroi avant (1a) et le flanc (1c) est établie le long de la ligne de pliure dans la partie centrale une découpe rectangulaire (1d) et dont les extrémités sont configurées en pans obliques. Ainsi, lors du pliage du flanc (1c) à l'horizontal, on définit un pan coupé (le) à 45° pour faciliter la prise de matériaux en amont des pattes (1n) de séparation de format disposées sur un volet (1m) plat supérieur de la boite.

Le flanc avant présente en outre des languettes découpées (1f) sur trois côtés permettant la fixation d'attaches rapides (3) du type élastique. Dans sa partie basse, le flanc avant présente une ouverture témoin et de contrôle pour visualiser le niveau de la pile de matériaux en stock dans la boite.

Pour assurer la tenue des rabats latéraux, des fentes (1f) sont établies près des lignes de pliage de la paroi avant avec les parois latérales pour autoriser l'insertion des extrémités des parties en rabat (1b2).

Dans sa partie inférieure, le flanc (1a) est poursuivi par une paroi de fond (1g), elle-même prolongée par une paroi en retour (1h) destinée à fermer l'emballage. Cette paroi (1h) se prolonge elle-même par un volet (1m) muni en extrémité de deux pattes (1n) destinées à la fixation des attaches élastiques précitées. Ce volet (1m) parfaitement plat vient se superposer sur le flanc supérieur horizontal (1c) parfaitement plat de l'emballage en laissant passer la bande de matériaux en provenance de l'intérieur du volume de la boite. Ces deux surfaces (1m) et (1c) entre lesquelles passe le matériau d'essuyage sont parfaitement plates et en légère pression élastique générée par les attaches (3), afin de supprimer et empêcher toute formation de plis jusqu'à la sortie du matériau, où les formats sont séparés par les pattes (1n).

Il y a lieu de préciser que le moindre pli rend impossible la séparation des formats de bandes de matériaux. La solution apportée avec les deux surfaces (1m) et (1c) parfaitement plates et lisses et en légère pression, rend impossible toute formation de plis. Les pattes (1n) sont placées très près de l'ordre de 2 à 5 mm de la sortie de la ligne de prédécoupe du matériau. Ainsi, lorsque les bords internes des pattes (1n) sont en contact avec les bords de la bande de matériau d'essuyage, il se produit lors du passage de la ligne de prédécoupe la séparation des formats adjacents de la bande de matériau. Par ailleurs, les attaches élastiques (3) sur les pattes de séparation des formats absorbent, la différence d'épaisseur des points de découpage et permet un dépassement plus important du matériau.

Les pattes (1n) présentent en outre des encoches ou fentes (1p) qui permettent la fixation des attaches élastiques (3).

En outre, dans la partie inférieure de la boite, entre la face avant et la face de fond, est prévu un dégagement similaire pour faciliter la prise de matériaux en amont des pattes de séparation et format. Ce dégagement est défini par une découpe (1r) de configuration rectangulaire avec des parties d'extrémités en oblique. A l'arrière, la boite peut présenter des ouvertures (1s) pour le passage d'éventuels leviers témoins pouvant être disposés dans le bâti récepteur d'une ou de plusieurs boites.

Ainsi, la boite telle que réalisée permet un gerbage de plusieurs boites successives. La bande de matériaux est déformée en sortie par le passage dans l'espace plus réduit établi en sortie entre les pattes latérales précitées. Il y a lieu d'observer également que le volet supérieur de la boite présente une configuration curviligne en bordure d'extrémité pour faciliter le passage et guidage de la bande de matériaux. Le volet est parfaitement plat.

La boite d'emballage est jetable après épuisement du matériau d'essuyage.

Les avantages ressortent bien de l'invention. On souligne la simplicité de cet emballage, son utilisation pratique, l'accès aisé de l'opérateur pour saisir les bandes de matériaux sortantes et l'empilage permettant un rangement ordonné et autorisant à l'opérateur d'avoir en face de lui au moins deux boites lui permettant d'avoir à disposition un volume de matériaux plus conséquent.

Les boites d'emballages précitées peuvent être rangées en superposition dans un contenant (4) qui inclut pour deux boites deux fenêtres (4a-4b) destinées à être en regard des sorties de bandes de matériaux. Les boites viennent en appui sur les parties débordantes latéralement de manière à n'exercer aucun effet d'appui sur les parois (1m) et (1c). Un des intérêts du contenant réside dans le fait que la boite emballage située en dessous placée à la bonne hauteur de distribution sera vide la première. Il restera toujours du matériau d'essuyage dans la boite située en dessous. La boite de dessous étant enlevée, celle de dessus tombera par gravité et permettra la mise en place d'une autre boite.

Hors du contenant (4), les boites seules peuvent distribuer des formats de matériaux.

## Revendications

1. Boite d'emballage pour le stockage et la distribution de matériaux d'essuyage prédécoupés, du type présentant une forme finale parallélépipédique et réalisée à partir d'un corps monobloc présentant une pluralité de flancs articulés les uns aux autres par des lignes de pliure, du type présentant un corps (1) comprenant une face avant (1.1) avec des flancs latéraux (1b) en deux parties (1b1-1b2) pour constituer un rabat après repliage, la partie repliée se trouvant en retrait en hauteur par rapport à l'extrémité supérieure de la partie (1b1), les flancs latéraux extérieurs étant plus hauts que les flancs avant et arrière, **caractérisé en ce que** la paroi avant (1a) et le flanc supérieur (1c) parfaitement plat dudit corps sont aménagés le long de leur ligne de pliure avec une découpe rectangulaire (1d) définissant un pan coupé à 45°, et **en ce que** la paroi avant présente avec la face de fond (1g) une seconde découpe (1r) rectangulaire définissant un pan coupé à 45°, lesdits pans coupés autorisant la préhension de la bande de matériaux en amont des pattes formant butées (1n) de séparation des formats.

2. Boite d'emballage selon la revendication 1, **caractérisée en ce que** la paroi avant (1a) est poursuivie par une face de fond (1g) prolongée par une paroi en retour (1h) destinée à fermer l'emballage, ladite paroi (1h) se prolongeant par un volet (1m) parfaitement plat muni en extrémité de deux pattes (1n) destinées à la fixation d'attaches élastiques (3), lesquelles sont positionnées à partir de languettes découpées sur le flanc avant de la boite.

3. Boite d'emballage selon la revendication 2, **caractérisée en ce que** les attaches élastiques sur les deux pattes (1n) de séparation des formats absorbent la différence d'épaisseur des points de prédécoupe et permet un un dépassement plus important du matériau.

## Patentansprüche

1. Verpackungsbox für die Speicherung und Verteilung von zugeschnittenen Wischmaterialien nach Art derer, die eine quaderförmige Endform aufweisen und aus einem einstückigen Körper mit mehreren Seitenflächen, die durch Falzlinien miteinander verbunden sind, gefertigt sind, bestehend aus einem Körper (1) mit einer Vorderseite (1.1) mit Seitenflächen (1b) aus zwei Teilen (1b1-1b2), um nach dem Falzen eine Klappe zu bilden, wobei der umgelegte Teil höhenmäßig gegenüber dem oberen Ende des Teils (1b1) zurücksteht, da die äußeren Seitenflächen höher sind als die vordere und hintere Fläche, **dadurch gekennzeichnet, dass** die Vorderwand (1a) und die vollkommen flache obere Fläche (1c) des besagten Körpers entlang ihrer Falzlinie mit einem rechteckigen Ausschnitt (1d) im Schnittwinkel von 45° versehen sind, und dass die Vorderwand mit der Bodenfläche (1g) einen zweiten rechteckigen Ausschnitt (1r) in einem Schnittwinkel von 45° aufweist, wobei die ausgeschnittenen Flächen das Ergreifen der Materialbahn vor den Anschläge bildenden Laschen (1n) für die Trennung der Formate ermöglichen.

2. Verpackungsbox nach Anspruch 1, **dadurch gekennzeichnet, dass** die Vorderwand (1a) durch eine Bodenfläche (1g) fortgesetzt wird, die durch eine Umkehrwandung (1h) für das Schließen der Verpackung verlängert ist, wobei die besagte Wandung (1h) durch eine vollkommen flache Klappe (1m) verlängert wird, die am Ende mit zwei Laschen (1n) für die Befestigung von elastischen Verbindungselementen (3) versehen ist, die ausgehend von auf der Vorderseite der Box ausgestanzten Zungen in Position gebracht werden.

3. Verpackungsbox nach Anspruch 2, **dadurch gekennzeichnet, dass** die elastischen Verbindungselemente an den beiden Laschen (1n) für die Trennung der Formate den Dickenunterschied der Vorschnittstellen ausgleichen und ein längeres Hervortreten des Materials ermöglichen.

## Claims

1. Packaging box for storing and dispensing pre-cut wipe materials of the type having an ultimately parallelepiped shape and made from a one-piece body having a plurality of flanks that are articulated relative to each other by fold lines, of the type having a body (1) comprising a front face (1.1) with lateral flanks (1b) consisting of two parts (1b1-1b2) in order to constitute a flap after folding, the folded part being offset in height relative to the upper end of part (1b1), the outer lateral flanks being higher than the front and rear flanks, **characterised in that** the front wall (1a) and the perfectly flat upper flank (1c) of said body are designed along their fold line with a rectangular cut-out (1d) that defines an end cut at 45° and **in that** the front wall has, with the bottom face (1d), a second rectangular cut-out (1r) defining an end cut at 45°, said cut ends making it possible to grasp the strip of material upstream from tabs forming limit stops (1n) for separating pieces of material.

2. Packaging box as claimed in claim 1, **characterised in that** front wall (1a) continues as a bottom face (1g) which itself extends as return wall (1h) designed to close the pack, said wall (1h) extending as perfectly flat panel (1m), the end of which has two tabs (1n) designed to secure elastic fasteners (3) which are positioned in slits cut out on the front flank of the box.

3. Packaging box as claimed in claim 2, **characterised in that** the elastic fasteners on the two tabs (1n) for separating pieces of material compensate for the difference in thickness of the score points and allow a longer length of material to pass through.
